# EUROPÄISCHE PATENTANMELDUNG

(11) **EP 1 143 194 A1**
(43) Veröffentlichungstag der Anmeldung: **10.10.2001**
(21) Anmeldenummer: 00810794.8
(22) Anmeldetag: 04.09.2000
(51) Int. Cl.: F21S 8/08

(54) **Stehleuchte**

(30) Priorität: 06.04.2000 CH 6812000
(71) Anmelder: Belux AG, 5610 Wohlen (CH)
(72) Erfinder: Mirocha, Lazlo, 5742 Kölliken (CH)
(74) Vertreter: Hug Interlizenz AG

(57) **Zusammenfassung**

Bei einer Stehleuchte (10), insbesondere für die Ausleuchtung von Büroarbeitsplätzen, welche Stehleuchte (10) zwei sich in horizontaler Richtung erstreckende, gleichartige Leuchtenköpfe (13, 14) umfasst, die an einem Ständer (10') jeweils um eine vertikale Schwenkachse verschwenkbar angeordnet sind, wird ein kompakter Aufbau und ein flexibler Einsatz bei gleichzeitiger Vereinfachung der Leitungsführung dadurch erreicht, dass die beiden Schwenkachsen der Leuchtenköpfe (13, 14) identisch sind.

## Beschreibung

### TECHNISCHES GEBIET

Die vorliegende Erfindung bezieht sich auf das Gebiet der Beleuchtungstechnik. Sie betrifft eine Stehleuchte gemäss dem Oberbegriff des Anspruchs 1.

Eine solche Stehleuchte ist z.B. aus der Druckschrift EP-A2-0 836 045 bekannt.

### STAND DER TECHNIK

In modernen Büros, die zunehmend durch die Arbeit an Computern bzw. den zugehörigen Bildschirmen geprägt werden, besteht das Bedürfnis, Arbeitsplätze, die mehrere nebeneinander angeordnete Arbeitstische umfassen, gleichmässig und blendfrei auszuleuchten. Gleichzeitig soll die Beleuchtung auf den Arbeitstischen selbst keinen Platz beanspruchen und zudem flexibel veränderbar sein, wenn die Tischkonfiguration geändert oder neuen Gegebenheiten angepasst wird.

In der o.g. Druckschrift ist zur Beleuchtung derartiger Büroarbeitsplätze bereits eine Stehleuchte vorgeschlagen worden, bei der zwei rechteckige, längliche Leuchtenköpfe nebeneinander auf einem Ständer so verschwenkbar angeordnet sind, dass sie je nach Stellung der Leuchtenköpfe parallel nebeneinander angeordnet sind (Fig. 3 der Druckschrift) oder einen Winkel miteinander einschliessen (Fig. 4 der Druckschrift) oder in Längsrichtung hintereinander angeordnet sind (Fig. 5 der Druckschrift). Die Leuchtköpfe geben dabei Licht sowohl als direktes Licht nach unten als auch als indirektes Licht nach oben ab. Beide Leuchtenköpfe sind jeweils um eine vertikale Schwenkachse in einem weiten Winkelbereich verschwenkbar. Die weitgehend ungestörte Verschwenkbarkeit der einzelnen Leuchtenköpfe wird insbesondere dadurch erreicht, dass zwei voneinander getrennte Schwenkachsen vorgesehen sind, die voneinander beabstandet an beiden Enden eines auf dem Ständer befestigten Querholmes angeordnet sind.

Die Verwendung eines Querholmes hat jedoch auch Nachteile: Zum einen muss der Querholm an dem Ständer sicher befestigt werden, was bei der Herstellung einen zusätzlichen Aufwand bedeutet. Zum anderen verlängert sich durch die Verlagerung der Schwenkachsen nach aussen der Hebelarm, an dem die Gewichtskräfte der Leuchtenköpfe angreifen. Da die Leuchtenköpfe eine Länge von mehr als 50 cm haben können und in der Regel mehrere Kilogramm schwer sind, greifen erhebliche Drehmomente an den Schwenkachsen und am Querholm selbst an, die durch eine stabile Konstruktion aufgefangen werden müssen. Darüber hinaus erschwert der Querholm die Verlegung der elektrischen Zuleitungen für die Leuchtenköpfe, besonders wenn die Zuleitungen verdeckt verlegt werden sollen. Weiterhin wird - wenn die Stehlampe aus Platzgründen zerlegt transportiert und gelagert wird - der Zusammenbau und die damit einhergehende Montage der Leuchtenköpfe auf dem Querholm aufgrund der getrennten Schwenkachsen erschwert. Schliesslich wirkt sich der Querholm störend auf das ästhetische Empfinden aus und beeinträchtigt den kompakten Aufbau der Stehleuchte.

Es ist andererseits auf dem Gebiet der kleinen, kompakten Tischleuchten bekannt (US Design Patent No. 357,993), einen teilbaren Lampenkopf vorzusehen, dessen beide Flügel um eine gemeinsame Schwenkachse voneinander weg verschwenkt werden können. Gewicht und Längsausdehnung der Flügel spielen hierbei nur eine untergeordnete Rolle, so dass ineinander verzahnte Scharniere eingesetzt werden können, und der Lampenkopf auf einem Arm befestigt werden kann, der weitere horizontale Schwenkachsen aufweist.

### DARSTELLUNG DER ERFINDUNG

Es ist Aufgabe der Erfindung, eine Stehleuchte der eingangs genannten Art so weiterzuentwickeln, dass sie kompakt in Gestaltung und Aufbau ist, sich flexibel auf unterschiedliche Beleuchtungsbedürfnisse einstellen lässt, einen kompakten und mit einem Minimum an Teilen auskommenden, mechanisch stabilen Schwenkmechanismus aufweist und zugleich die Leitungsführung der elektrischen Zuleitungen erleichtert.

Die Aufgabe wird durch die Gesamtheit der Merkmale des Anspruchs 1 gelöst. Der Kern der Erfindung besteht darin, die beiden Leuchtenköpfe um eine gemeinsame, zentral angeordnet Schwenkachse zu verschwenken. Durch die Zusammenlegung der Schwenkachsen wird der Aufbau der Leuchte kompakter. Zugleich werden die auftretenden Drehmomente verringert. Schliesslich können die Zuleitungen auf kurzem Wege zentral in der Schwenkachse verlegt werden.

Eine erste bevorzugte Ausgestaltung der erfindungsgemässen Stehleuchte ist dadurch gekennzeichnet, dass jedem der Leuchtenköpfe ein Scharnier zugeordnet ist, dass die Scharniere einen gemeinsamen Scharnierbolzen aufweisen, dass die Leuchtenköpfe in derselben horizontalen Ebene liegen und verschwenkbar sind, und dass die beiden Scharniere auf dem Scharnierbolzen (24) übereinander angeordnet sind. Hierdurch ergibt sich ein einfacher und kompakter Aufbau bei gleichzeitig ästhetisch ansprechendem Erscheinungsbild und einer vereinfachten Montage der Leuchte.

Die Sicherheit und das Aussehen der Stehleuchte nach der Erfindung werden weiter verbessert, wenn gemäss einer weiteren Ausgestaltung die elektrischen Zuleitungen zur Versorgung der Lampenköpfe mit Strom jeweils verdeckt von den Lampenköpfen durch die Scharniere in den Scharnierbolzen und von dort in den Ständer geführt sind. Die verdeckte Verlegung der Zuleitungen wird dabei von der gemeinsamen Schwenkachse für beide Leuchtenköpfe begünstigt. Bevorzugt ist zum Durchführen der elektrischen Zuleitungen im Scharnierbolzen eine von unten durch beide Scharniere hindurchreichende zentrale Bohrung vorgesehen, sowie auf der Höhe jedes Scharniers jeweils eine horizontal umlaufende schlitzförmige Oeffnung mit einem Oeffnungswinkel von wenigstens 90°, welche mit der zentralen Bohrung in Verbindung steht.

Eine grosse Flexibilität hinsichtlich des Einsatzbereiches wird erreicht, wenn gemäss einer anderen Ausgestaltung der Erfindung die Leuchtenköpfe im wesentlichen rechteckig ausgebildet sind, und die Schwenkachse bzw. die Scharniere an einer Ecke der Leuchtenköpfe derart angeordnet sind, dass die beiden Leuchtenköpfe in einer Endstellung des Schwenkbereiches parallel nebeneinander liegen und einer anderen Endstellung des Schwenkbereiches miteinander fluchten. Bevorzugt sind dabei die beiden Leuchtenköpfe jeweils durch ein Verschwenken von 90° von einer Endstellung des Schwenkbereiches in die andere Endstellung überführbar.

Um bei der Verstellung der Leuchtenköpfe ein Aneinanderstossen sicher zu vermeiden, ist es dabei vorteilhaft, wenn Anschlagmittel vorhanden sind, welche den Schwenkbereich jedes Lampenkopfes auf 90° beschränken. Die Anschlagmittel umfassen vorzugsweise pro Scharnier jeweils eine zur Schwenkachse konzentrische kreisbogenförmige Ausfräsung mit einem Bogenwinkel von etwa 90° und einen Anschlagstift, welcher in die Ausfräsung eingreift. Eine bevorzugte Ausführungsform ist dadurch gekennzeichnet, dass der Scharnierbolzen einen Achsenteil und einen Einsteckteil umfasst, welche durch einen Bund voneinander getrennt sind, dass die Scharniere jeweils ein am Lampenkopf befestigtes Anschlussstück umfassen, welches mit einem Hülsenteil auf den Achsenteil des Scharnierbolzens geschoben ist, dass die beiden Anschlussstücke auf dem Scharnierbolzen mittels eines mit dem Scharnierbolzen verschraubten Abschlusses gesichert sind, und jeweils eine Ausfräsung im Abschluss und in dem Bund angeordnet ist und die Anschlagstifte in die Anschlussstücke eingesetzt sind.

Hinsichtlich der Gleichmässigkeit der Ausleuchtung bei gleichzeitig hoher mechanischer Stabilität der Leuchtenköpfe zeichnet sich eine andere vorteilhafte Ausgestaltung der Erfindung dadurch aus, dass die Leuchtenköpfe jeweils die Form eines langgestreckten Rechteckes haben, und dass in jedem Leuchtenkopf zwei langgestreckte Lampen, insbesondere Leuchtstoffröhren, parallel nebeneinander angeordnet sind, dass jeder Leuchtenkopf zwei Endstücke umfasst, welche in Längsrichtung in der Mitte durch ein Mittelprofil und an den beiden Längsseiten durch Seitenprofile miteinander verbunden sind und einen in der Mitte unterteilten Rahmen bilden, dass jeweils eine Lampe zwischen dem Mittelprofil und einem Seitenprofil angeordnet ist, und dass die Leuchtenköpfe nach unten und oben Licht abstrahlen.

Weitere Ausführungsformen ergeben sich aus den abhängigen Ansprüchen.

### KURZE ERLÄUTERUNG DER FIGUREN

Die Erfindung soll nachfolgend anhand von Ausführungsbeispielen im Zusammenhang mit der Zeichnung näher erläutert werden. Es zeigen
- Fig. 1: in einer perspektivischen Darstellung ein bevorzugtes Ausführungsbeispiel einer Stehleuchte nach der Erfindung, bei welcher die beiden Leuchtenköpfe in der einen Endstellung des Schwenkbereiches parallel nebeneinander liegen;
- Fig. 2: eine zu Fig. 1 vergleichbare Darstellung der Stehleuchte, bei welcher der linke Leuchtenkopf um 90° entgegen dem Uhrzeigersinn in seine andere Endstellung verschwenkt ist;
- Fig. 3: eine zu Fig. 1 vergleichbare Darstellung der Stehleuchte, bei der beide Leuchtenköpfe um jeweils 90° von der einen in die andere Endstellung verschwenkt sind, in welcher die Leuchtenköpfe miteinander fluchten;
- Fig. 4: die Stehleuchte aus Fig. 1 in der Draufsicht von oben;
- Fig. 5: in verschiedenen Teilfiguren a)-d) den Scharnierbolzen für den Schwenkmechanismus der Stehleuchte aus Fig. 1 in der Seitenansicht (Fig. 5a), im Längsschnitt mit den (gestrichelt angedeuteten) aufgesetzten Anschlussstücken für die Leuchtenköpfe (Fig. 5b), und in zwei Querschnitten durch die Mittelebenen der beiden schlitzförmigen Oeffnungen für die Durchführung der elektrischen Zuleitungen (Fig. 5c,d); und
- Fig. 6: in einer perspektivischen Darstellung einen der Anschlussstücke, die zusammen mit dem Scharnierbolzen aus Fig. 5 die Scharniere bilden.

### WEGE ZUR AUSFÜHRUNG DER ERFINDUNG

In den Fig. 1 bis 3 ist in einer perspektivischen Darstellung ein bevorzugtes Ausführungsbeispiel für eine Stehleuchte nach der Erfindung mit verschiedenen Stellungen der Leuchtenköpfe wiedergegeben. Die Stehleuchte 10 umfasst einen Ständer 10', der im wesentlichen aus einer Fussplatte 11 und einem darauf montierten senkrechten Standrohr 12 besteht. Die Fussplatte 11 kann beispielsweise aus einem Leichtmetall bestehen, als Standrohr 12 wird vorzugsweise ein Stahlrohr verwendet. Andere Materialien für Fussplatte 11 und Standrohr 12 sind aber auch denkbar. Auf dem Ständer 10' sind in einer horizontalen Ebene verschwenkbar zwei Leuchtenköpfe 13 und 14 angeordnet. Beide Leuchtenköpfe 13, 14 sind um eine gemeinsame vertikale Schwenkachse (35 in Fig. 4) verschwenkbar, die mit der Achse des (runden) Standrohres 12 zusammenfällt. Der Schwenkmechanismus umfasst zwei übereinander angeordnete Scharniere 15 und 16, deren Aufbau weiter unten im Zusammenhang mit den Fig. 5 und 6 noch näher erläutert wird.

Die Scharniere 15, 16 (und damit die gemeinsame Schwenkachse 35) sind jeweils an einer Ecke der rechteckigen, länglichen Leuchtenköpfe 13, 14 plaziert. Aufgrund dieser Gestaltung und Anordnung ergeben sich hinsichtlich der Schwenkbereiche beider Leuchtenköpfe 13, 14 zwei Endstellungen, die in den Fig. 1 und 3 dargestellt sind: In der einen Endstellung (Fig. 1) liegen die beiden Leuchtenköpfe 13, 14 parallel nebeneinander und bilden so eine gleichmässig helle kompakte Leuchtfläche von der einfachen Länge und der doppelten Breite eines Leuchtenkopfes 13 bzw. 14. Die Beleuchtung kann in dieser Stellung auf einen einzelnen Arbeitstisch konzentriert werden. In der anderen Endstellung (Fig. 3) liegen die beiden Leuchtenköpfe in Längsrichtung fluchtend hintereinander, wodurch sich ein längeres Leuchtband mit der einfachen Breite und der doppelten Länge eines Leuchtenkopfes 13 bzw. 14 ergibt. Diese Stellung ist besonders geeignet für die Beleuchtung zweier nebeneinander stehender Arbeitstische, zwischen denen die Stehleuchte 10 steht. Die Stehleuchte 10 wird von der einen in die andere Endstellung überführt, indem beide Leuchtenköpfe 13, 14 gegenläufig jeweils um 90° verschwenkt werden. In einer möglichen Zwischenstellung können die beiden Leuchtenköpfe 13, 14 aber auch einen Winkel von 90° (Fig. 2) oder andere beliebige Winkel zwischen 0° und 180° einschliessen. Damit die Leuchtenköpfe 13, 14 durch unsachgemässes Verschwenken nicht seitlich aneinanderstossen können, sind Anschlagmittel vorgesehen, die den Schwenkbereich für jeden Leuchtenkopf auf 90° beschränken. Beispielhafte Anschlagmittel werden weiter unten im Zusammenhang mit Fig. 5 und 6 erläutert.

Der Aufbau der Leuchtenköpfe 13 und 14 und ihre Verbindung zu den Scharnieren 15, 16 ist aus der Fig. 4 ersichtlich, in welcher die Stehleuchte aus Fig. 1 in der Draufsicht von oben dargestellt ist. Jeder der Leuchtenköpfe 13, 14 hat einen rechteckigen, in der Mitte unterteilten Rahmen, der sich jeweils aus zwei Endstücken 17, 18, einem Mittelprofil 19 und zwei Seitenprofilen 20, 21 zusammensetzt. Die beiden Endstücke 18, 19 sind vorzugsweise aus einem Leichtmetallguss hergestellt. Als Mittel- und Seitenprofile 19 bzw. 20, 21 kommen beispielsweise Aluminiumprofile in Betracht. Als Seitenprofile 20, 21 können aber auch Profile bzw. Leisten aus durchsichtigem und/oder farbigem Kunststoff verwendet werden, um das Aussehen der Leuchte zu verändern. In den Rahmen der Leuchtenköpfe 13, 14 wird vorzugsweise auf beiden Seiten des Mittelprofils 19 jeweils eine längliche Lampe 22, 23, insbesondere in Form einer Leuchtstoffröhre bzw. Sparlampe, eingesetzt. Die Lampensockel sind in den Endstücken 17 untergebracht, an denen die Scharniere 15, 16 befestigt sind. Hierdurch wird die verdeckte Verlegung der Lampen-Zuleitungen über die Scharniere 15, 16 erleichtert. Die Leuchtenköpfe 13, 14 sind grundsätzlich nach unten und oben offen, so dass Licht sowohl direkt als auch indirekt über die Decke auf den Arbeitsplatz fallen kann. Die Beleuchtung kann weiterhin dadurch variiert werden, dass oberhalb und/oder unterhalb der Lampen 22, 23 (in Fig. 4 nicht gezeigte) zusätzliche Abdeckelemente wie Gitter, Lamellenraster, Lochblenden, Reflektoren, Glasscheiben oder dgl. in den Rahmen eingesetzt werden.

Besondere Bedeutung kommt dem eigentlichen (einachsigen) Schwenkmechanismus zu. Die beiden übereinander angeordneten Scharniere 15, 16 für die verschwenkbaren Leuchtenköpfe 13, 14 werden gemäss Fig. 5 gebildet durch einen zylindrischen Scharnierbolzen 24 und zwei Anschlussstücke 31, 31' (Fig. 5, 6), die mit einem Hülsenteil 34 über einen Achsenteil 25 des Scharnierbolzens 24 geschoben und dort schwenkbar gelagert sind (in Fig. 5b gestrichelt dargestellt). Die Anschlussstücke 31, 31' sind ihrerseits jeweils über eine mit dem Hülsenteil 34 verbundene dreieckförmige Anschlussplatte 32 mit dem einen Endstück 17 der Leuchtenköpfe 13, 14 verbunden (siehe auch Fig. 4).

Der Scharnierbolzen 24 ist durch einen Bund 26 in einen zylindrischen Achsenteil 25 und einen am Ende sich konisch verjüngenden Einsteckteil 27 unterteilt. Mit dem Einsteckteil 27 wird der Scharnierbolzen 24 bis zum Bund 26 in das oben offene Standrohr 12 des Ständers 10' eingesteckt. Der konische Teil des Einsteckteils 27 erleichtert das Einstecken. Im Bereich des zylindrischen Teils des Einsteckteils 27 kann der Scharnierbolzen 24 dann durch eine von aussen in das Standrohr 12 eingedrehte Schraube fixiert und gesichert werden. Ueber den Achsenteil 25 werden nacheinander die beiden Anschlussstücke 31 der Leuchtenköpfe 13, 14 mit ihren Hülsenteilen 34 geschoben. Die Reibung zwischen den Anschlussstücken 31, 31' und dem Bund 26 kann durch entsprechende Unterlegscheiben verringert werden. Die Anschlussstücke 31, 31' werden auf dem Scharnierbolzen 24 durch einen scheibenförmigen Abschluss 37 gesichert, der mittels einer Schraube, die in eine zentrale Gewindebohrung 36 im Scharnierbolzen 24 eingedreht wird, mit dem Scharnierbolzen 24 verschraubt werden kann (Fig. 5b).

Die oben erwähnten Anschlagmittel, mit denen der Schwenkbereich beider Leuchtenköpfe 13, 14 auf 90° beschränkt wird, umfassen im dargestellten Ausführungsbeispiel für jeden Leuchtenkopf jeweils eine kreisbogenförmige, zur Schwenkachse 35 konzentrische Ausfräsung 38 bzw. 39 und einen in die Ausfräsung 38, 39 eingreifenden Anschlagstift 40 bzw. 41 (gestrichelt in Fig. 5b). Die eine Ausfräsung 38 für das untere Anschlussstück 31' ist im Bund 26 des Scharnierbolzens 24 angebracht (Fig. 5c,d). Der zugehörige Anschlagstift 40 ist in die eine Stirnseite des Hülsenteils (34) des unteren Anschlussstückes 31' eingesetzt. Die Ausfräsung 39 für das obere Anschlussstück 31 ist im Abschluss 37 angebracht. Der zugehörige Anschlagstift 41 ist in die eine Stirnseite des Hülsenteils (34) des oberen Anschlussstückes 31 eingesetzt (Fig. 6).

Damit die Zuleitungen zu dem Lampen 22, 23 in den Leuchtenköpfen 13, 14 aus dem Standrohr 12 verdeckt in die Leuchtenköpfe 13, 14 geführt werden können, ist im Scharnierbolzen 24 von unten kommend eine zentrale Bohrung 28 vorgesehen, die durch die beiden Scharniere 15, 16 hindurchreicht. Auf den Ebenen der Anschlussplatten 32 der beiden Anschlussstücke 31, 31' sind, um einen Winkel von 90° versetzt, zwei horizontal umlaufende schlitzförmige Oeffnungen 29, 30 mit einem Oeffnungswinkel von wenigstens 90° ausgefräst, welche mit der zentralen Bohrung 28 in Verbindung stehen (Fig. 5c,d). An die Oeffnungen 29, 30 anschliessend sind in den Anschlussplatten 32 der Anschlussstücke 31, 31' (in den Figuren nicht dargestellte) Kanäle vorgesehen, die zu den Endstücken 17 der Leuchtenköpfe 13, 14 führen. Die elektrischen Zuleitungen für die Lampen 22, 23 können so ohne Beeinträchtigung durch den Verschwenkmechanismus aus dem Standrohr 12 durch die Bohrung 28 und die Oeffnungen 29, 30 hindurch über die Kanäle in den Anschlussplatten 32 bis zu den Lampensockeln verdeckt verlegt werden.

Aufgrund der weit auskragenden und relativ schweren Leuchtenköpfe 13, 14 wirken erhebliche Kräfte auf den zentralen Schwenkmechanismus. Es muss daher für eine stabile und gleichzeitig leichtgängige, wartungsarme Lagerung der Scharniere 15, 16 gesorgt werden. Wenn der Scharnierbolzen 24 aus einem Stahl besteht und die Anschlussstücke 31, 31' aus Leichtmetallguss oder dgl. hergestellt sind, ist es vorteilhaft, in den Hülsenteil 34 der Anschlussstücke Gleitbüchsn einzusetzen, die aus Buntmetall oder einem speziellen Kunststoff bestehen können. Hierdurch wird ein leichtgängiges Verschwenken mit geringem Spiel ermöglicht und die Gefahr eines Festfressen beseitigt.

Insgesamt ergibt sich mit der Erfindung eine Stehleuchte, die einfach aufgebaut und leicht zusammenbaubar ist, in der Anwendung flexibel ist, und sich durch eine kompakte und ästhetisch besonders ansprechende Gestaltung auszeichnet.

### BEZUGSZEICHENLISTE

- 10: Stehleuchte
- 10': Ständer
- 11: Fussplatte
- 12: Standrohr
- 13,14: Leuchtenkopf
- 15,16: Scharnier
- 17,18: Endstück
- 19: Mittelprofil
- 20,21: Seitenprofil
- 22,23: Lampe (Leuchtstoffröhre)
- 24: Scharnierbolzen
- 25: Achsenteil
- 26: Bund
- 27: Einsteckteil (konisch zulaufend)
- 28: Bohrung
- 29,30: Oeffnung (schlitzförmig)
- 31,31': Anschlussstück
- 32: Anschlussplatte
- 33: Innenwand (Hülsenteil)
- 34: Hülsenteil
- 35: Schwenkachse
- 36: Gewindebohrung
- 37: Abschluss
- 38,39: Ausfräsung
- 40,41: Anschlagstift
- 42: Fixierstift

## Patentansprüche

1. Stehleuchte (10), insbesondere für die Ausleuchtung von Büroarbeitsplätzen, welche Stehleuchte (10) zwei sich in horizontaler Richtung erstreckende, gleichartige Leuchtenköpfe (13, 14) umfasst, die an einem Ständer (10') jeweils um eine vertikale Schwenkachse (35) verschwenkbar angeordnet sind, **dadurch gekennzeichnet, dass** die beiden Schwenkachsen (35) der Leuchtenköpfe (13, 14) identisch sind.

2. Stehleuchte nach Anspruch 1, **dadurch gekennzeichnet, dass** jedem der Leuchtenköpfe (13, 14) ein Scharnier (15 bzw. 16) zugeordnet ist, und **dass** die Scharniere (15, 16) einen gemeinsamen Scharnierbolzen (24) aufweisen.

3. Stehleuchte nach Anspruch 2, **dadurch gekennzeichnet, dass** die Leuchtenköpfe (13, 14) in derselben horizontalen Ebene liegen und verschwenkbar sind, und **dass** die beiden Scharniere (15, 16) auf dem Scharnierbolzen (24) übereinander angeordnet sind.

4. Stehleuchte nach einem der Ansprüche 2 und 3, **dadurch gekennzeichnet, dass** die elektrischen Zuleitungen zur Versorgung der Lampenköpfe (13, 14) mit Strom jeweils verdeckt von den Lampenköpfen (13, 14) durch die Scharniere (15, 16) in den Scharnierbolzen (24) und von dort in den Ständer (10') geführt sind.

5. Stehleuchte nach Anspruch 4, **dadurch gekennzeichnet, dass** zum Durchführen der elektrischen Zuleitungen im Scharnierbolzen (24) eine von unten durch beide Scharniere (15, 16) hindurchreichende zentrale Bohrung (28) vorgesehen ist, sowie auf der Höhe jedes Scharniers (15, 16) jeweils eine horizontal umlaufende schlitzförmige Oeffnung (29, 30) mit einem Oeffnungswinkel von wenigstens 90°, welche mit der zentralen Bohrung (28) in Verbindung steht.

6. Stehleuchte nach einem der Ansprüche 1 bis 5, **dadurch gekennzeichnet, dass** die Leuchtenköpfe (13, 14) im wesentlichen rechteckig ausgebildet sind, und **dass** die Schwenkachse (35) bzw. die Scharniere (15, 16) an einer Ecke der Leuchtenköpfe (13, 14) derart angeordnet sind, **dass** die beiden Leuchtenköpfe (13, 14) in einer Endstellung des Schwenkbereiches parallel nebeneinander liegen und einer anderen Endstellung des Schwenkbereiches miteinander fluchten.

7. Stehleuchte nach Anspruch 6, **dadurch gekennzeichnet, dass** die beiden Leuchtenköpfe (13, 14) jeweils durch ein Verschwenken von 90° von einer Endstellung des Schwenkbereiches in die andere Endstellung überführbar sind.

8. Stehleuchte nach Anspruch 7, **dadurch gekennzeichnet, dass** Anschlagmittel (38, 39; 40, 41) vorhanden sind, welche den Schwenkbereich jedes Lampenkopfes (13, 14) auf 90° beschränken.

9. Stehleuchte nach Anspruch 8, **dadurch gekennzeichnet, dass** die Anschlagmittel pro Scharnier (15, 16) jeweils eine zur Schwenkachse (35) konzentrische kreisbogenförmige Ausfräsung (38, 39) mit einem Bogenwinkel von etwa 90° und einen Anschlagstift (40, 41) umfassen, welcher in die Ausfräsung (38, 39) eingreift.

10. Stehleuchte nach Anspruch 9, **dadurch gekennzeichnet, dass** der Scharnierbolzen (24) einen Achsenteil (25) und einen Einsteckteil (27) umfasst, welche durch einen Bund (26) voneinander getrennt sind, **dass** die Scharniere (15, 16) jeweils ein am Lampenkopf (13, 14) befestigtes Anschlussstück (31 bzw. 31') umfassen, welches mit einem Hülsenteil (34) auf den Achsenteil (25) des Scharnierbolzens (24) geschoben ist, **dass** die beiden Anschlussstücke (31, 31') auf dem Scharnierbolzen (24) mittels eines mit dem Scharnierbolzen (24) verschraubten Abschlusses (37) gesichert sind, und jeweils eine Ausfräsung (39 bzw. 38) im Abschluss (37) und in dem Bund (26) angeordnet ist und die Anschlagstifte (40, 41) in die Anschlussstücke (31, 31') eingesetzt sind.

11. Stehleuchte nach einem der Ansprüche 1 bis 10, **dadurch gekennzeichnet, dass** die Leuchtenköpfe (13, 14) jeweils die Form eines langgestreckten Rechteckes haben und **dass** in jedem Leuchtenkopf (13, 14) zwei langgestreckte Lampen (22, 23), insbesondere Leuchtstoffröhren, parallel nebeneinander angeordnet sind.

12. Stehleuchte nach Anspruch 11, **dadurch gekennzeichnet, dass** jeder Leuchtenkopf (13, 14) zwei Endstücke (17, 18) umfasst, welche in Längsrichtung in der Mitte durch ein Mittelprofil (19) und an den beiden Längsseiten durch Seitenprofile (20, 21) miteinander verbunden sind und einen in der Mitte unterteilten Rahmen bilden, und **dass** jeweils eine Lampe zwischen dem Mittelprofil (19) und einem Seitenprofil (20, 21) angeordnet ist.

13. Stehleuchte nach einem der Ansprüche 11 und 12, **dadurch gekennzeichnet, dass** die Leuchtenköpfe (13, 14) nach unten und oben Licht abstrahlen.
